# EUROPÄISCHE PATENTSCHRIFT

(11) **EP 0 995 066 B1**
(45) Veröffentlichungstag und Bekanntmachung des Hinweises auf die Patenterteilung: **26.09.2001**
(21) Anmeldenummer: 98943638.1
(22) Anmeldetag: 07.07.1998
(51) Int. Cl.: F23D 17/00, F23D 11/02, F23D 14/26, F23D 14/82, F23R 3/14, F23R 3/34

(54) **BRENNERANORDNUNG FÜR EINE FEUERUNGSANLAGE, INSBESONDERE EINE GASTURBINENBRENNKAMMER**
ARRANGEMENT OF BURNERS FOR HEATING INSTALLATION, IN PARTICULAR A GAS TURBINE COMBUSTION CHAMBER
AGENCEMENT DE BRULEURS POUR UNE INSTALLATION DE CHAUFFE, NOTAMMENT UNE CHAMBRE DE COMBUSTION DE TURBINE A GAZ

(30) Priorität: 17.07.1997 DE 19730734
(43) Veröffentlichungstag der Anmeldung: 26.04.2000
(73) Patentinhaber: SIEMENS AKTIENGESELLSCHAFT, 80333 München (DE)
(72) Erfinder: PRADE, Bernd, D-45478 Mülheim (DE); STREB, Holger, D-40223 Düsseldorf (DE)
(86) Internationale Anmeldenummer: DE9801871
(87) Internationale Veröffentlichungsnummer: WO9904196

(56) Entgegenhaltungen:
- EP-A- 0 800 041
- GB-A- 2 280 022
- US-A- 5 467 926
- US-A- 5 634 328

## Beschreibung

Die vorliegende Erfindung liegt auf dem Gebiet der Brenneranordnungen für Feuerungsanlagen, insbesondere für Gasturbinenbrennkammern. Solche Brenneranordnungen sind oft für verschiedene Brennstoffe und verschiedene Betriebsweisen ausgelegt, wobei es im Hinblick auf weltweit immer strengere Bestimmungen zum Ausstoß von Schadstoffen große Anstrengungen gibt, die Anordnungen und Betriebsweisen so zu verbessern, daß der Schadstoffaustoß verringert wird. Bei der vorliegenden Erfindung geht es insbesondere um die Verringerung des Ausstoßes von Stickoxiden, im folgenden als NOx bezeichnet.

Besonders umweltfreundliche Brenner mit einem geringem Ausstoß an NOx sind aus der EP 0 108 361 B1 und der EP 0 193 838 B1 bekannt. Aus diesen Schriften kann man entnehmen, das der Ausstoß an NOx erheblich reduziert werden kann, wenn Brenneranordnungen nicht als Diffusionsbrenner betrieben werden, sondern als Vormischbrenner. Bei Diffusionsbrennern wird Brennstoff mehr oder weniger gleichmäßig verteilt in einen Luftstrom direkt eingesprüht und im Grenzbereich zwischen Luft und Brennstoff verbrannt. Bei Vormischbrennern werden Luft und Brennstoff zunächst möglichst gleichmäßig vermischt und erst danach gemeinsam in einem Flammenbereich einer Brennkammer verbrannt. Durch die vorherige gleichmäßige Durchmischung kann die Verbrennungstemperatur insgesamt niedriger gehalten werden als im Grenzbereich zwischen Brennstoff und Luft, wobei gleichzeitig auch ein gewünschtes Verhältnis von Brennstoff und Luft gleichmäßig eingehalten werden kann. Dies führt zu einem geringeren Ausstoß an Schadstoffen, insbesondere an NOx.

Nachteil von Vormischbrennern ist es, daß die Verbrennung nicht in allen Lastzuständen stabil gehalten werden kann, so daß der Regelbereich von Vormischbrennern meist kleiner ist als der von Diffusionsbrennern.

Zur Erweiterung des Regelbereiches werden sogenannte Pilotbrenner eingesetzt, die meist im Zentrum eines Hauptbrenners angeordnet sind und mit ihrer zwar kleinen aber stabilen Flamme die Vebrennung des Hauptbrenners stabilisieren. Auch zur Unterstützung beim Zünden eines Hauptbrenners werden Pilotbrenner gebraucht.

Aus der EP 0 193 838 B1 ist auch bekannt, daß solche Pilotbrenner einen erheblichen Anteil an NOx bezogen auf den gesamten Schadstoffausstoß erzeugen können, wenn sie als Diffusionsbrenner betrieben werden. Deshalb wird dort schon vorgeschlagen, einen Pilotbrenner ebenfalls als Vormischbrenner auszubilden, der aber in einem stabilen Betriebsbereich gehalten werden kann, auch wenn der Hauptbrenner in einem anderen Betriebsbereich betrieben wird. Diese Maßnahme kann zu einer erheblichen Verringerung des Schadstoffaustoßes führen.

Ausgehend von der EP 0 193 838 B1, auf die vollinhaltlich ausdrücklich Bezug genommen wird, ist es Aufgabe der vorliegenden Erfindung, die dort beschriebene Brenneranordnung so zu verbessern, daß der Pilotbrenner im Vormischbetrieb sicherer und mit noch geringerem Ausstoß an NOx betrieben werden kann. Die bekannte Anordnung weist nämlich eine Vormischstrecke auf, an deren Ausgang zur Brennkammer eine Drallbeschaufelung angeordnet ist, die gleichzeitig als Flammenhalter dient. Durch diese Anordnung kann eine optimale Vermischung von Luft und Brennstoff, insbesondere Brenngas nicht erreicht werden, wobei zusätzlich bei bestimmten Betriebsstörungen die Pilotflamme in die Vormischstrecke zurückschlagen könnte, was unerwünscht ist.

Zur Lösung der Aufgabe dient eine Brenneranordung gemäß dem Anspruch 1. Vorteilhafte und bevorzugte Ausgestaltungen sind in den abhängigen Ansprüchen beschrieben.

Die erfindungsgemäße Brenneranordnung für eine Feuerungsanlage, insbesondere eine Gasturbinenbrennkammer, mit einem Hauptbrenner und einem Pilotbrenner, der zum Zünden und/oder zur Stabilisierung des Hauptbrenners dient, ist in ihrem Grundaufbau der Brenneranordnung aus der EP 0 193 838 B1 sehr ähnlich. Der Pilotbrenner ist immer oder zeitweise als Vormischbrenner betreibbar und die Zufuhr von Brennstoff und Verbrennungsluft zum Pilotbrenner erfolgt durch ein lanzenartig aufgebautes Zuführsystem mit konzentrisch ineinander angeordneten, im Querschnitt etwa kreisringförmigen Kanälen. Unter diesen Kanälen befindet sich insbesondere der Luftkanal zur Zuführung von Verbrennungsluft für den Pilotbrenner. An diesem Luftkanal sind Einlässe für Brennstoff angeordnet, wobei der Brennstoff durch konzentrisch innen oder außen zu dem Luftkanal liegende Kanäle zugeführt wird. Grundsätzlich ist auch eine Zuführung durch einzelne Rohrleitungen zu den Einlässen möglich. Erfindungsgemäß ist in dem Luftkanal in Luftströmungsrichtung vor den Einlässen ein Drallerzeuger angeordnet. Auf diese Weise gelangt schon mit einem Drall versehene Luft zu den Einlässen, so daß direkt eine starke Verwirbelung von Luft und Brennstoff an den Einlässen erfolgt. Zur Steigerung der Länge des Vermischungsweges können die Brennstoffeinlässe auch in aerodynamisch optimierte Drallerzeugungselemente integriert werden.

Typischerweise wird der Pilotbrenner für den Vormischbetrieb mit Brenngas ausgelegt, wobei an dem Luftkanal mehrere etwa gleichmäßig über den Umfang verteilte Einlässe vorgesehen sind.

Unterhalb der Einlässe ist der Luftkanal frei von Einbauten, insbesondere ohne einen Flammenhalter ausgebildet. Der Einbau von turbulenzerzeugenden Elementen vor den Brennstoffeinlässen zur Verbesserung der Mischung ist gegebenenfalls möglich.

Gemäß einer bevorzugten Ausführungsform der Erfindung besteht das lanzenartig aufgebaute Zuführsystem des Pilotbrenners aus zwei oder mehreren konzentrisch zueinander angeordneten Ringkanälen, wobei ein Ringkanal unmittelbar innerhalb und/oder außerhalb des Luftkanals zur Zufuhr von Brennstoff, insbesondere Brenngas dient. Durch Einlässe in der Zwischenwand zwischen Luftkanal und innerem beziehungsweise äußerem Ringkanal gelangt der unter höherem Druck als die Verbrennungsluft stehende Brennstoff in den Luftkanal und verteilt sich dort in der durch den Drallerzeuger erzeugten Drallströmung sehr gleichmäßig. Dabei sollten die Einlässe mit einem gewissen Abstand von dem Drallerzeuger angeordnet sein, um sicher zu verhindern, daß Flammen bis zum Drallerzeuger zurückschlagen können. Der genaue Abstand hängt von der Strömungsgeschwindigkeit der im Luftkanal strömenden Luft und den geometrischen Verhältnissen im Luftkanal ab.

Der Drallerzeuger kann einen axialen und/oder radialen und/oder tangentialen Drall erzeugen, wobei die Drallstärke und die Länge der für die Vermischung mit dem Brennstoff zur Verfügung stehende Vormischstrecke so gewählt werden, daß die meridionale Strömungsgeschwindigkeit groß ist, um ein Zurückschlagen der Flammen zu verhindern, und daß keine sogenannte Nabenablösung auftreten kann, das heißt die Strömung sich nicht von den Wänden des Luftkanals ablöst.

Um die Stabilität der Pilotflamme weitgehend zu erhöhen, weist der Luftkanal an seinem in die Feuerungsanlage mündenden Endbereich in einer besonderen Ausführungsform der Erfindung einen Diffusor auf, insbesondere gebildet durch eine in Strömungsrichtung zunehmende Erweiterung des Querschnittes im Endbereich.

Da die Pilotflamme anders als beim Stand der Technik nicht mehr durch einen Flammenhalter gehalten wird, besteht die Möglichkeit, daß sich die Wände des Luftkanals im Endbereich stark erhitzen, was durch eine Wandkühlung in Grenzen gehalten werden kann. Dabei kann insbesondere ein konzentrisch zum Luftkanal angeordnetes Kühlsystem verwendet werden, bei welchem Luft, Luft-Brennstoff-Gemisch oder Dampf den Endbereich des Luftkanals kühlt.

Bei einer besonders bevorzugten Ausführungsform sind die Einlässe für Brennstoff als Einmischelemente im Luftkanal des Pilotbrenners ausgeführt. Sie können beispielsweise in der Form von kleinen Röhrchen ausgebildet sein, die mit einer. Vielzahl von Einlaßöffnungen den Brennstoff sehr fein im Luftkanal verteilen. Auch die Anordnung von zusätzlichen Drallerzeuger- schaufeln mit Einlaßöffnungen für Brennstoff ist möglich.

Ein bevorzugtes Ausführungsbeispiel der Erfindung, auf die sie jedoch nicht beschränkt ist, wird im folgenden anhand der Zeichnung näher erläutert.

Die Zeichnung zeigt einen Brenner, wie er aus der EP 0 193 838 B1 vom prinzipiellen Aufbau her bekannt ist. Die aus dieser Schrift bekannten Komponenten sind daher nur schematisch dargestellt und teilweise auch weggelassen. Beim Lastbetrieb eines solchen Brenners wird der Hauptbrenner 1 mit Hauptverbrennungsluft 2 versorgt, in welche fein verteilt über eine Hauptbrenngaszufuhr 3 und eine Hauptbrenngaseindüsung 20 Brenngas und/oder über eine Hauptbrennölzufuhr 4 und eine Hauptbrennöleindüsung 21 Brennöl eingedüst wird. Dies erfolgt im Bereich eines Hauptdrallerzeugers 5, insbesondere in Form eines Diagonalgitters. Auf diese Weise wird der Brennstoff mit der Hauptverbrennungsluft vorgemischt, so daß sich eine schadstoffarme Verbrennung erreichen läßt. Im Zentrum des Hauptbrenners 1 befindet sich in an sich bekannter Weise ein Pilotbrenner zum Zünden und zur Stabilisierung der Hauptflamme, dessen Verbrennungsluft durch einen Luftkanal 6 zugeführt wird. Für den Betrieb dieses Pilotbrenners als Diffusionsbrenner gibt es einen zentralen Brennstoffkanal 7, der aber gemäß dem Hauptgedanken der vorliegenden Erfindung möglichst selten benutzt werden soll, da der Betrieb des Pilotbrenners als Diffusionsbrenner zu viel NOx erzeugt. Um dies zu vermeiden, weist der Luftkanal 6 Einlässe 10, 11 auf, durch welche Brennstoff der Verbrennungsluft des Pilotbrenners zugemischt werden kann. Der konzentrische lanzenartige Aufbau des Brenners gibt dabei die Möglichkeit, diesen Brennstoff durch einen äußeren Brennstoffkanal 8 und äußere Einlässe 10 und/oder durch einen inneren Brennstoffkanal 9 und innere Einlässe 11 zuzuführen. Statt einfacher Einlaßöffnungen in den Wänden des Luftkanals 6 können auch Einmischelemente 15 verwendet werden, im vorliegenden Ausführungsbeispiel in Form kleiner perforierter Röhrchen zur gleichmäßigeren Verteilung von Brennstoff. Als Brennstoff kommen grundsätzlich Brennöl oder Brenngas in Betracht, wozu die entsprechenden Einlässe beziehungsweise Einmischelemente geeignet dimensioniert sein müssen.

Ganz wesentlich für die vorliegende Erfindung ist die Anordnung eines Drallerzeugers 12 mit Abstand oberhalb der Einlässe 10, 11. Diese Anordnung erlaubt die Erzeugung eines Dralls schon vor dem Zumischen von Brennstoff, wodurch sich eine gleichmäßigere und schadstoffarme Verbrennung ergibt. Die Anordnung der Drallerzeuger in Strömungsrichtung vor den Einlässen für Brennstoff hat außerdem den Vorteil, daß bei Störungen die Flammen des Pilotbrenners keinesfalls weiter als bis zum Drallerzeuger 12 zurückschlagen können.

Zur weiteren Stabilisierung der Pilotflamme kann der Luftkanal 6 in seinem Endbereich als Diffusor 13 ausgebildet werden. Zur Vermeidung einer Überhitzung der Wände des Diffusors 13 können diese besonders bevorzugt mit einem Kühlsystem 14 ausgestattet sein, insbesondere mit einem konzentrisch um den Diffusor liegenden System, welches mittels Luft, Luft-Brennstoff-Gemisch oder Dampf gekühlt wird.

Ein erfindungsgemäßer Brenner wird in an sich bekannter Weise über entsprechende Steuerventile mit seinem Lufteinlaß 16 an eine Luftversorgung angeschlossen und mit seinen Brennstoffeinlässen 17, 18, 19 für den zentralen Brennstoffkanal 7, den äußeren Brennstoffkanal 8 beziehungsweise den inneren Brennstoffkanal 9 an eine Brennstoffversorgung.

Erfindungsgemäße Brenner ermöglichen einen in weiten Lastbereichen stabilen und schadstoffarmen Betrieb und eignen sich insbesondere für Brennkammern von Gasturbinenanlagen.

## Patentansprüche

1. Brenneranordnung für eine Feuerungsanlage, insbesondere eine Gasturbinenbrennkammer, mit einem Hauptbrenner (1) und einem Pilotbrenner, der zum Zünden und/oder zur Stabilisierung des Hauptbrenners (1) dient, wobei
- der Pilotbrenner als Vormischbrenner betreibbar ist,
- zur Zufuhr von Brennstoff und Verbrennungsluft zum Pilotbrenner ein lanzenartig aufgebautes, vom Hauptbrenner (1) konzentrisch umgebenes Zufuhrsystem (6, 7, 8, 9) vorhanden ist, welches zumindest einen im Querschnitt etwa kreisringförmigen Luftkanal (6) aufweist,
- Einlässe (10; 11) für Brennstoff an dem Luftkanal (6) angeordnet sind,
- in einem Luftkanal des Hauptbrenners (1) Hauptdrallerzeuger (5) angeordnet sind, in deren Bereich Brennstoff in den Hauptbrenner (1) einlaßbar ist,
**dadurch gekennzeichnet,**
**daß** in Luftströmungsrichtung vor den Einlässen (10; 11) für den Brennstoff ein Drallerzeuger (12) in dem Luftkanal (6) angeordnet ist.

2. Brenneranordnung nach Anspruch 1,
**dadurch gekennzeichnet, daß** der Brennstoff Brenngas ist, wobei mehrere etwa gleichmäßig über den Umfang verteilte Einlässe (10; 11) an dem Luftkanal (6) vorhanden sind.

3. Brenneranordnung nach Anspruch 1 oder 2,
**dadurch gekennzeichnet, daß** der Luftkanal (6) in Strömungsrichtung unterhalb der Einlässe (10; 11) frei von Einbauten ist.

4. Brenneranordnung nach Anspruch 1, 2 oder 3,
**dadurch gekennzeichnet, daß** zur Zufuhr von Brennstoff ein zum Luftkanal (6) etwa konzentrisch innen (9) und/oder außen (8) angeordneter Ringkanal vorhanden ist, der durch die Einlässe (11 bzw. 10) mit dem Luftkanal (6) in Verbindung steht.

5. Brenneranordnung nach einem der vorhergehenden Ansprüche, **dadurch gekennzeichnet, daß** die Einlässe (10; 11) mit Abstand von dem Drallerzeuger (12) angeordnet sind, vorzugsweise mit solchem Abstand, daß ein Zurückschlagen der Flammen in den Drallerzeuger (12) vermieden wird.

6. Brenneranordnung nach einem der vorhergehenden Ansprüche, **dadurch gekennzeichnet, daß** der Drallerzeuger (12) axialen und/oder radialen und/oder tangentialen Drall erzeugt, vorzugsweise unter Vermeidung von Strömungsablösungen an den Wänden des Luftkanals (6).

7. Brenneranordnung nach einem der vorhergehenden Ansprüche, **dadurch gekennzeichnet, daß** der Luftkanal (6) an seinem in die Feuerungsanlage mündenden Endbereich als Diffusor (13) ausgebildet ist, insbesondere einen sich zunehmend im Querschnitt erweiternden Endbereich (13) aufweist.

8. Brenneranordnung nach einem der vorhergehenden Ansprüche, **dadurch gekennzeichnet, daß** der Endbereich (13) des Luftkanals (6) mit einer Wandkühlung (14) versehen ist, insbesondere mittels eines konzentrisch angeordneten Kühlsystems für Luft, Luft-Brennstoff-Gemisch und/oder Dampf.

9. Brenneranordnung nach einem der vorhergehenden Ansprüche, **dadurch gekennzeichnet, daß** die Einlässe (10; 11) als im Luftkanal (6) angeordnete Einmischelemente (15) ausgebildet sind, vorzugsweise als Röhrchen oder Drallerzeugerschaufeln mit einer Vielzahl von Einlaßöffnungen.

## Claims

1. Burner arrangement for a firing unit, in particular a gas-turbine combustion chamber, having a main burner (1) and a pilot burner, which serves to ignite and/or to stabilize the main burner (1), in which arrangement:
- the pilot burner can be operated constantly or from time to time as a premix burner,
- there is a feed system (6, 7, 8, 9) of lance-like construction surrounded concentrically by the main burner (1) for the feed of fuel and combustion air to the pilot burner, which feed system (6, 7, 8, 9) has at least one air duct (6) of approximately annular cross-section,
- inlets (10; 11) for fuel are arranged at the air duct (6),
- main swirl generators (5), in the region of which fuel can be let into the main burner (1), are arranged in an air duct of the main burner (1),
**characterized in that** a swirl generator (12) is arranged in the air duct (6) in the air-flow direction upstream of the inlets (10; 11) for the fuel.

2. Burner arrangement according to Claim 1,
**characterized in that**, for fuel gas as the fuel, a plurality of inlets (10; 11), distributed approximately uniformly over the periphery, are present at the air duct (6).

3. Burner arrangement according to Claim 1 or 2,
**characterized in that** the air duct (6) is free of built-in components in the direction of flow below the inlets (10; 11).

4. Burner arrangement according to Claim 1, 2 or 3,
**characterized in that** an annular duct arranged approximately concentrically with respect to the air duct (6) on the inside (9) and/or on the outside (8) is present for the fuel feed and is connected to the air duct (6) by the inlets (11 and 10 resp.).

5. Burner arrangement according to one of the preceding claims, **characterized in that** the inlets (10; 11) are arranged at a distance from the swirl generator (12), preferably at such a distance that a flashback of the flames into the swirl generator (12) is avoided.

6. Burner arrangement according to one of the preceding claims, **characterized in that** the swirl generator (12) generates an axial and/or radial and/or tangential swirl, preferably while avoiding flow separations at the walls of the air duct (6).

7. Burner arrangement according to one of the preceding claims, **characterized in that** the air duct (6), at its end region leading into the firing unit, is designed as a diffuser (13), in particular an end region (13) which widens increasingly in cross-section.

8. Burner arrangement according to one of the preceding claims, **characterized in that** the end region (13) of the air duct (6) is provided with wall cooling (14), in particular by means of a concentrically arranged cooling system for air, air/fuel mixture and/or steam.

9. Burner arrangement according to one of the preceding claims, **characterized in that** the inlets (10; 11) are designed as intermixing elements (15) arranged in the air duct (6), preferably as tubes or swirl-generator blades having a multiplicity of inlet openings.

## Revendications

1. Agencement de brûleurs pour une installation de chauffe, notamment pour une chambre de combustion d'une turbine à gaz, comprenant un brûleur (1) principal et un brûleur pilote, qui sert à allumer et/ou à stabiliser le brûleur (1) principal, dans lequel :
- le brûleur pilote peut fonctionner en brûleur à prémélange,
- pour l'apport de combustible et d'air de combustion au brûleur pilote il est prévu un système (6, 7, 8, 9) d'apport en forme de lance entouré concentriquement par le brûleur (1) principal et comportant au moins un canal (6) d'air à peu près en forme d'anneau de cercle en section transversale,
- des entrées (10 ; 11) pour du combustible sont prévues sur le canal (6) d'air,
- dans un canal d'air du brûleur (1) principal, sont prévus des générateurs (5) principaux de torsion, dans la zone desquels du combustible peut être admis dans le brûleur (1) principal,
**caractérisé**
**en ce qu'**il est prévu en amont, dans le sens d'écoulement de l'air, des entrées (10 ; 11) pour le combustible un générateur (12) de torsion dans le canal (6) d'air.

2. Agencement de brûleurs suivant la revendication 1, **caractérisé en ce que** le combustible est du gaz combustible, plusieurs entrées (10 ; 11) réparties à peu près de manière uniforme sur le pourtour étant prévues sur le canal (6) d'air.

3. Agencement de brûleurs suivant la revendication 1 ou 2,
**caractérisé en ce que** le canal (6) d'air est exempt de pièces rapportées dans le sens d'écoulement en-dessous des entrées (10 ; 11).

4. Agencement de brûleurs suivant la revendication 1, 2 ou 3,
**caractérisé en ce qu'**il est prévu pour l'apport du combustible un canal annulaire disposé par rapport au canal (6) d'air à peu près concentriquement à l'intérieur (9) et/ou à l'extérieur (8), qui communique avec le canal (6) d'air par les entrées (11 et 10).

5. Agencement de brûleurs suivant l'une des revendications précédentes, **caractérisé en ce que** les entrées (10 ; 11) sont disposées à distance du générateur (12) de torsion, de préférence à une distance telle que tout retour des flammes dans le générateur (12) de torsion est empêché.

6. Agencement de brûleurs suivant l'une des revendications précédentes, **caractérisé en ce que** le générateur (12) de torsion produit une torsion axiale et/ou radiale et/ou tangentielle, de préférence en empêchant toute détachement de l'écoulement des parois du canal (6) d'air.

7. Agencement de brûleurs suivant l'une des revendications précédentes, **caractérisé en ce que** le canal (6) d'air est constitué dans sa région d'extrémité débouchant dans l'installation de chauffe en diffuseur (13) ayant notamment une zone (13) d'extrémité s'élargissant de plus en plus en section transversale.

8. Agencement de brûleurs suivant l'une des revendications précédentes, **caractérisé en ce que** la zone (13) d'extrémité du canal (6) d'air est munie d'un refroidissement (14) de paroi, notamment au moyen d'un système de refroidissement disposé concentriquement pour de l'air pour un mélange d'air et de combustible et/ou pour de la vapeur d'eau.

9. Agencement de brûleurs suivant l'une des revendications précédentes, **caractérisé en ce que** les entrées (10 ; 11) sont constituées en éléments (15) de mélange disposés dans le canal (6) d'air, de préférence en petits tubes ou en aubes de production de torsion ayant une pluralité d'orifices d'entrée.
